# EUROPÄISCHE PATENTSCHRIFT

(11) **EP 0 042 587 B1**
(45) Veröffentlichungstag und Bekanntmachung des Hinweises auf die Patenterteilung: **13.06.1984**
(21) Anmeldenummer: 81104666.3
(22) Anmeldetag: 17.06.1981
(51) Int. Cl.: H04K 1/06

(54) **Verfahren zur Umformung von für die verschlüsselte Übertragung in Signalabschnitte unterteilten Sprachsignalen sowie Vorrichtung zur Ausführung des Verfahrens**
Method of transforming speech signals subdivided into signal segments for enciphered transmission, and apparatus for realizing this method
Procédé pour la transformation de signaux de parole répartis en segments de signaux pour la transmission chiffrée et dispositif pour la réalisation de ce procédé

(30) Priorität: 20.06.1980 CH 4763/80
(43) Veröffentlichungstag der Anmeldung: 30.12.1981
(73) Patentinhaber: Crypto Aktiengesellschaft, CH-6312 Steinhausen (CH)
(72) Erfinder: Mengia, Caflisch, Dr., CH-8915 Hausen a.A. (CH); Weber, Richard, Dr., CH-6312 Steinhausen (CH)
(74) Vertreter: Blum, Rudolf Emil Ernst

## Beschreibung

Die Erfindung betrifft ein Verfahren zur Umformung von für die verschlüsselte Uebertragung in Signalabschnitte unterteilten Sprachsignalen, wobei die einzelnen Signalabschnitte durch Ein-und Auslesen in bzw. aus Speichern mit unterschiedlichen Ein- und Auslesegeschwindigkeiten zeitlich gestaucht werden, sowie eine Vorrichtung zur Durchführung des Verfahrens.

Ein solches Verfahren sowie eine Vorrichtung zur Durchführung des Verfahrens ist aus der DE-A1-2834280 bekannt. Dort werden die durch die zeitliche Stauchung entstehenden Zeitlücken mit Zusatzinformationen aufgefüllt, um dadurch den Sicherheitsgrad der Verschlüsselung zu erhöhen.

Bei der Mehrzahl von analogen Sprachschlüsselverfahren wird das zu verschlüsselnde Eingangssignal in Abschnitte unterteilt. Die Aufteilung kann frequenzmässig oder zeitlich oder in beiden Achsen zugleich erfolgen. Die erhaltenen Signalabschnitte werden schlüsselabhängig permutiert. Das Chiffrat besteht dann aus einer veränderten Folge von Signalabschnitten, wobei an den Nahtstellen Diskontinuitäten auftreten. Infolge der endlichen Bandgrenze des Uebertragungskanals findet eine Dispersion statt. Die Stoßstelle wird also verwischt, was ein Uebersprechen zwischen zwei zeitlich benachbarten Signalanschnitten zur Folge hat. Weist der Uebertragungskanal neben der Bandbegrenzung noch Gruppenlaufzeitunterschiede auf, was in praktisch allen Anwendungen der Fall ist, so kann dieser Effekt noch drastisch verstärkt werden, da der Einschwingvorgang eines solchen Kanals länger dauert.

Die Dispersion kann eine erhebliche Beeinträchtigung der Sprachqualität nach der Entschlüsselung bewirken. In der Regel tritt dadurch ein stark störendes impulsartiges Geräusch auf.

Im Zusammehang mit der Uebertragung von Audiosignalen in zeitkomprimierter Form über Videokanäle ist aus der US-A-3 819 852 bekannt geworden, an den Rändern der entstehenden Signallücken eine Zusatzübertragung vorzunehmen. Ferner ist es bei Multiplexverfahren mit Zeitkompression gemäss Proceedings of the IEE, Band 111, Nr. 4, Seite 647 bis 668, bekannt, Lücken zwischen Signalgruppen derart durch Füllsignale auszufüllen, dass bei der Uebertragung eine ausgeglichene Energieverteilung erreicht wird. Schliesslich wird gemäss GB-A-1 407 196 bei einem Verfahren zum Aendern der Tonlage von Audiosignalen vorgeschlagen, die entstehenden Signallücken mittels Interpolation auszufüllen.

Keines der genannten Verfahren ist geeignet, die insbesonders durch Amplitudensprünge an den Stoßstellen von Signalabschnitten bei der analogen Uebertragung von Sprachsignalen in verschlüsselter Form verursachten Effekte zu beseitigen.

Die vorliegende Erfindung hat die Aufgabe, diese beim eingangs erwähnten Verfahren entstehenden Nachteile zu beheben und die Signalunstetigkeiten im Chiffrat zu vermeiden, so dass mittels geeigneter Auswertung auf der Empfangsseite die störenden Auswirkungen ausgeschaltet werden können.

Diese Aufgabe wird durch die Merkmale gemäss den Ansprüchen 1 und 5 gelöst.

Dadurch gelingt es bei der analogen Verschlüsselung von Sprachsignalen, die Sprachqualität nach der Entschlüsselung zu erhöhen. Insbesondere werden die störenden Einflüsse der Bandbegrenzung des Uebertragungskanals bekämpft.

Nachfolgend werden anhand der Zeichnungen die der Erfindung zugrundeliegenden Prinzipien sowie ein Ausführungsbeispiel näher erläutert. Es zeigen :
Figur 1a bis 1c drei schematische Bandbreite-Zeit-Diagramme zur Erläuterung des erfindungsgemässen Verfahrens ;
Figur 2a bis 2c drei schematische Amplituden-Zeit-Diagramme im Umschaltbereich zwischen zwei Signalabschnitten ;
Figur 3 ein Blockschema eines möglichen Ausführungsbeispiels der Erfindung ; und
Figur 4 ein Ablaufdiagramm mit der Ein- und Auslesefolge in die sende- bzw. empfangsseitigen Speicher.

Die Grundidee des Verfahrens besteht darin, dass das Signal zeitlich gestaucht wird und der so gewonnene Zeitraum zur doppelten Uebertragung der kritischen Signalanteile im Bereich der Stoßstellen benutzt wird (vgl. Fig. 1). Die zeitliche Stauchung und die damit verbundene Erhöhung der Bandbreite erhält man, indem das zu verarbeitende Signal mit einer bestimmten Geschwindigkeit in einen Speicher eingelesen und mit erhöhter Geschwindigkeit daraus ausgelesen wird. Die im gewonnenen Zeitraum wiederholten Signalanteile können mit einer Gewichtsfunktion versehen werden (vgl. Fig. 4). Mit Ihrer Hilfe kann ein weiches Ein- und Ausblenden realisiert werden. Auf der Empfangsseite werden nur jene Signalanteile ausgewertet, die keine Gewichtung erfahren haben. Richtig zusammengesetzt und auf die ursprüngliche zeitliche Länge gedehnt, ergeben sie wieder das ursprüngliche Signal.

Bei spezieller Wahl der Gewichtsfunktion werden keine Signalanteile wiederholt. In diesem technisch besonders einfachen Fall verhindert man zwar keine Bandbreitenerhöhung. Dagegen wird auch hier das Uebersprechen zwischen benachbarten Signalabschnitten vermindert.

Im folgenden wird das Verfahren anhand des Beispiels einer einfachen Zeitpaketvertauschung erläutert. Fig. la zeigt ein mögliches Format des zu verschlüsselnden Sprachsignals. Die Signalabschnitte weisen hier eine Bandbreite B und eine zeitliche Länge T auf. Dieses Signal wird mit einer bestimmten Geschwindigkeit in einen Speicher eingelesen und in permutierter Reihenfolge mit 1/ₛ₋facher Geschwindigkeit ausgelesen. Dadurch erfährt jeder Signalabschnitt T eine zeitliche Stauchung auf die Länge sT, wobei die Bandbreite B auf Bis anwächst. In den dadurch gewonnenen Zeitabschnitten, den Umschaltintervallen Tᵤ, wird ein Teil der Information ein zweites Mal ausgelesen (siehe Fig. 1a und b). Auf diese Weise kann verhindert werden, dass an den Rändern der Signalabschnitte mit der Länge T bzw. sT Unstetigkeiten auftreten, da an diesen Stellen der ursprüngliche Signalverlauf noch während Tᵤ/2 fortgesetzt wird. Die eigentliche Stoßstelle tritt dann innerhalb des Umschaltintervalls Tᵤ auf.

Der im Intervall Tᵤ übertragene Signalteil wird im Empfänger ausgetastet, da ja die gesamte Information in den übrigen Abschnitten enthalten ist. Diese Abschnitte werden mit einer bestimmten Geschwindigkeit in den empfangsseitigen Speicher eingelesen und in rückvertauschter Reihenfolge mit s-facher Geschwindigkeit ausgelesen (siehe Fig. 1c). Das Signal erhält dadurch wieder die ursprüngliche Bandbreite B. Der im Empfänger nicht benötigte redundante Signalanteil, der im Umschaltintervall Tᵤ übertragen wird, kann zur Uebertragung mit einer Gewichtungsfunktion versehen werden, welche eine möglichst weiche Umschaltung erlaubt und damit die Einschwingvorgänge auf dem Uebertragungskanal verkürzt.

Fig. 2 zeigt schematische Ausschnitte eines Chiffrats s(t) an einer Stoßstelle. In Fig. 2a fehlt die Austastfunktion, in Fig. 2b ist das Chiffrat in einer « weichen Umschaltfunktion gewichtet. In Fig. 2c ist ein Spezialfall dargestellt. Hier ist die technische Realisierung besonders einfach, die erwünschten Eigenschaften werden aber nur teilweise erreicht.

Fig. 3 zeigt das Blockschema einer möglichen Realisierung des beschriebenen Ausführungsbeispiels.

In einem Eingangsfilter 1 wird das zu verschlüsselnde Sprachsignal auf die Bandbreite B begrenzt. Ueber einen Analog-Digital-Wandler 2 und eine Schalteranordnung 3 wird das Signal in eine Speichergruppe 4 eingelesen. Dieser Einlesevorgang findet nach dem in Fig. 4 gezeigten Schema statt. Mit erhöhter Auslesegeschwindigkeit und in innerhalb eines Signalrahmens T_{R} permutierter Reihenfolge gelangen die Signalabschnitte mit der Länge T (T_{R} = n - T ; n ganzzahlig) über einen Umschalter 5 und einen Digital-Analog-Wandler 6 auf eine steuerbare Verstärkerstufe 7. Durch diesen Auslesevorgang erfährt das Signal die in Fig. 1a und b dargestellte Umformung. Dank dem überlappenden Einlesen zu Beginn und am Ende jedes Signalrahmens (vgl. Fig. 4) kann man das doppelte Auslesen derselben Signalausschnitte im Gebiete der Stoßstellen nicht nur innerhalb eines Rahmens, sondern auch am Anfang und Ende jedes Rahmens verwirklichen. Die in Fig. 2b gezeigte weiche Umschaltung wird mit Hilfe des Verstärkers 7 realisiert. Ueber einen Sendefilter 8 wird das Chiffrat hernach in den Uebertragungskanal eingespeist. Die Steuerung der Schalter 3, 5 und des variablen Verstärkers 7 sowie die Adressierung der Speicher 4 übernimmt eine Steuereinheit 9. Die Steuereinheit 9 des Senders ist dabei in der Lage, die drei Speicherteile und die Schalter der Schalteranordnung 3 einzeln zu adressieren bzw. zu steuern. Durch die Wiederholung einer Adreßsequenz beim Auslesen kann der betreffende Signalausschnitt ein zweites Mal ausgelesen und übertragen werden, so dass die in Fig. 1 gezeigte Situation entsteht.

Im Empfänger gelangt das Signal über einen Empfangsfilter 10, einen Analog-Digital-Wandler 11 und einen Umschalter 12 in eine Speichergruppe 13.

Im Gegensatz zum Sender, wo drei Speicher eingesetzt werden, um auf einfache Weise das überlappende Auslesen des Chiffrats an den Rändern des Rahmens T zu ermöglichen, genügen im Empfänger zwei Speicher. Mit verkleinerter Auslesegeschwindigkeit und in rückvertauschter Reihenfolge werden die Signalabschnitte über einen Umschalter 14 und einen Digital-Analog-Wandler 15 einem Ausgangsfilter 16 zugeführt. Auch im Empfänger werden die Umschalter 12, 14 und die Adressierung der Speicher 13 von einer Steuereinheit 17 kontrolliert. Fig. 4 gibt einen Ueberblick über den Ein- und Ausleserhythmus im Sender und Empfänger.

Für eine schlüsselabhängige Permutation der Signalblöcke benötigen die Steuereinheiten 9 und 17 die entsprechende Information. Diese liefert ein hier nicht näher erläuterter Schlüsselstromgenerator.

Mit dem erfindungsgemässen Verfahren gelingt es, die Sprachqualität nach der Entschlüsselung zu erhöhen und störende Einflüsse der Bandbegrenzung des Uebertragungskanals zu mildern.

## Patentansprüche

1. Verfahren zur Umformung von für die verschlüsselte Uebertragung in Signalabschnitte unterteilten Sprachsignalen, wobei die einzelnen Signalabschnitte (T) durch Ein- und Auslesen in bzw. aus Speichern mit unterschiedlichen Ein-und Auslesegeschwindigkeiten zeitlich gestaucht werden, dadurch gekennzeichnet, dass die durch diese Stauchung verfügbar gewordenen Zeitabschnitte (Tᵤ) zur doppelten Uebertragung der Signalanteile im Bereich der Stoßstellen jedes Signalabschnittes benutzt werden, dergestalt, dass der ursprüngliche Verlauf des Signals an den Grenzen jedes Signalabschnittes im verschlüsselten Signal erhalten bleibt, und dass das verschlüsselte Signal innerhalb der durch die Stauchung gewonnenen Zeitabschnitte (Tᵤ) mit einer Gewichtungsfunktion versehen wird, dergestalt, dass innerhalb dieser Zeitabschnitte eine beliebige Umschaltfunktion erzielbar ist.

2. Verfahren nach Anspruch 1, dadurch gekennzeichnet, dass die Gewichtungsfunktion stetig ist und zu Beginn jedes Zeitabschnittes (Tᵤ) den Wert 1 annimmt, anschliessend bis zum eigentlichen Umschaltzeitpunkt auf Null sinkt und dann bis zum Ende des Zeitabschnittes (Tᵤ) wieder auf den Wert 1 steigt.

3. Verfahren nach Anspruch 1, dadurch gekennzeichnet, dass empfangsseitig die Zeitabschnitte (Tᵤ) ausgetastet und die Signalabschnitte auf ihre ursprüngliche zeitliche Länge gedehnt werden.

4. Verfahren nach Anspruch 3, wobei sendeseitig mehrere Signalabschnitte (T) zu einem Signalrahmen (T_{R}) zusammengefasst werden und die Verschlüsselung durch schlüsselabhängiges Vertauschen der Signalabschnitte (T) innerhalb des Signalrahmens vorgenommen wird, dadurch gekennzeichnet, dass die doppelte Uebertragung an den Stoßstellen der Signalrahmen durch überlappendes Einlesen in verschiedene Speicher gefolgt von aufeinanderfolgendem Auslesen dieser Speicher mit erhöhter Geschwindigkeit erzielt wird und dass die doppelte Uebertragung an den Stoßstellen der Signalabschnitte (T) innerhalb eines Signalrahmens (T_{R}) durch doppeltes Auslesen von Grenzbereichen der Signalabschnitte (T) und entsprechend erhöhte Auslesegeschwindigkeit erreicht wird.

5. Vorrichtung zur Durchführung des Verfahrens nach Anspruch 4 mit einer sendeseitigen Einrichtung, die einen über eine erste Schalteranordnung (3) an den Eingang einer Speichergruppe (4) geschalteten Analog-Digital-Wandler (2), einen an den Ausgang der Speichergruppe (4) über eine weitere Schalteranordnung (5) geschalteten Digital-Analog-Wandler (6) und eine Steuereinheit (9) aufweist, wobei die Steuereinheit (9) an die beiden Schalteranordnungen (3, 5) und die Speichergruppe (4) derart angeschlossen ist, dass eine Vertauschung der Signalabschnitte und eine Steuerung des Auslesens mit grösserer Geschwindigkeit möglich ist, dadurch gekennzeichnet, dass die Speichergruppe (4) mindestens drei Speicher enthält, dass die erste Schalteranordnung (3) und die Speichergruppe (4) von der Steuereinheit (9) derart ansteuerbar ist, dass das aus dem Analog-Digital-Wandler (2) stammende Signal in Form sich zeitlich überlappender Signalrahmen abwechselnd in je einen der Speicher der Speichergruppe (4) einlesbar ist, und dass die Signalabschnitte an den Stoßstellen teilweise doppelt ausgelesen werden und dass dem Digital-Analog-Wandler (6) ein ebenfalls mit der Steuereinheit (9) verbundener, variabler Verstärker (7) nachgeschaltet ist.

6. Vorrichtung nach Anspruch 5 mit einer empfangsseitigen Einrichtung, die einen über eine dritte Schalteranordnung (12) an den Eingang einer aus mindestens zwei Speichern bestehenden Speichergruppe (13) geschalteten Analog-Digital-Wandler (11), einen an den Ausgang der Speichergruppe (13) über eine vierte Schalteranordnung (14) geschalteten Digital-Analog-Wandler (15) und eine Steuereinheit (17) aufweist, wobei die Steuereinheit (17) an die dritte und vierte Schalteranordnung (12, 14) und die Speichergruppe (13) derart angeschlossen ist, dass ein Rückgängigmachen der Vertauschung der Signalabschnitte und eine Steuerung des Auslesens mit reduzierter Geschwindigkeit möglich ist, dadurch gekennzeichnet, dass die Speichergruppe (13) von der Steuereinheit (17) derart ansteuerbar ist, dass die doppelt übertragenen Signalanteile austastbar sind.

## Claims

1. Method for modifying speech signals divided into segments for ciphered transmission, wherein the individual signal segments (T) are compressed in time by reading them into storages and out of them with different rates, characterized in that the time intervals (Tᵤ) obtained by said compression are used for the repeated transmission of the edge portions of each signal segment, such that the original signal is continued at the intersection of each segment of the ciphered signals and characterized in that the ciphered signal is combined with a weighting function within the intervals (Tᵤ) obtained by said compression, such that in said intervals a desired switching function is generated.

2. Method of claim 1, characterized in that the weighting function is a steady function having a value of 1 at the beginning of each interval (Tᵤ), decreasing then to a value of zero at the moment of switching over and thereafter increasing again to the value of 1 at the end of the interval (Tᵤ).

3. Method of claim 1, characterized in that on the receiver end the intervals (Tᵤ) are blanked-out and the remaining segments are extended to their original lenght in time.

4. Method of claim 3, wherein on the transmitter end a plurality of segments (T) are combined to form a signal frame (T_{R}) and the ciphering process is carried out by interchanging the segments (T) within said signal frame in accordance with a key information, characterized in that the repeated transmission at the intersections of the signal frames is obtained by overlappingly reading them into different storages followed by sequentially reading them out at a higher rate and in that the repeated transmission at the intersections of the signal segments (T) located within said frame (T_{R}) is provided by a repeated read-out of edge portions of the segments (T) and by a respective higher rate of read-out.

5. Apparatus for carrying out the method of claim 4, having a transmitter end device comprising an analog-to-digital converter (2) connected to the input of a group of storages (4) by a first switching means (3), a digital-to-analog converter (6) connected to said group of storages (4) by a second switching means (5) and a control unit (9), which is connected to both switching means (3, 5) and to the group of storages (4) to control the process of interchanging the signal segments and of the read-out at a higher rate characterized in that the group of storages (4) comprises at least three storages, wherein the first switching means (3) and the group of storages (4) are controlled by the control unit (9) to read the signal from the analog-to-digital converter (2) as overlapping signal frames alternatingly into one of the storages of the group (4) and to read out part of the signal segments twice at their intersections and characterized in that the digital-to-analog converter (6) is connected at its output to a controllable amplifier (7), which is controlled by said control unit (9).

6. Apparatus of claim 5 having a receiver end device comprising an analog-to-digital converter (11) connected by a third switching means (12) to the input of a group of storages (13) including at least two storages, a digital-to-analog converter (15) connected to the output of said group of storages (13) by a forth switching means (14) and a control unit (17), which is connected to the third and forth switching means (12, 14) and to the group of storages (13) to provide for the rearrangement of the interchanged signal segments and to control the read-out at a reduced rate, characterized in that the group of storages (13) is controllable by the control unit (17) such as to blank out the signal portions which have been repeatedly transmitted.

## Revendications

1. Procédé de transformation pour la transmission chiffrée de signaux de parole répartis en segments de signaux, les segments de signaux individuels (T) étant comprimés dans le temps par introduction et lecture dans et à partir de mémoires avec des vitesses d'entrée et de lecture différentes, caractérisé en ce que les intervalles de temps (Tᵤ) rendus disponibles par cette compression sont utilisés pour une double transmission des fractions de signaux au voisinage des zones de rencontre de chaque fraction de signaux, de telle sorte que l'allure primitive du signal aux limites de chaque fraction de signaux soit conservée dans le signal chiffré, et en ce que le signal chiffré est doté dans l'intervalle de temps (Tᵤ) obtenu par la compression, d'une fonction de pondération, de telle sorte qu'une fonction de commutation quelconque puisse être obtenue dans les limites de cet intervalle de temps.

2. Procédé suivant la revendication 1, caractérisé en ce que la fonction de pondération est continue et prend la valeur 1 au début de chaque intervalle de temps (Tᵤ), tombe ensuite jusqu'au moment de commutation proprement dit à 0 et croît à nouveau à la valeur 1 jusqu'à la fin de l'intervalle de temps (Tᵤ).

3. Procédé suivant la revendication 1, caractérisé en ce que côté réception, les intervalles de temps (Tᵤ) sont supprimés et les segments de signaux sont étendus jusqu'à leur longueur primitive dans le temps.

4. Procédé suivant la revendication 3, plusieurs segments de signaux (T) étant réunis à l'émission en un cadre ou trame de signaux (T_{R}) et le chiffrage étant effectué par échange en fonction du chiffre des segments de signaux (T) à l'intérieur du cadre de signaux, caractérisé en ce que la double transmission aux points de rencontre des cadres de signaux est obtenue par introduction avec chevauchement dans différentes mémoires, suivie par des lectures successives de ces mémoires avec une vitesse accrue, et en ce que la double transmission aux points de rencontre des segments de signaux (T) à l'intérieur d'un cadre de signaux (T_{R}) est atteinte par double lecture des zones limites des segments de signaux (T) et une vitesse de lecture accrue correspondante.

5. Dispositif pour la mise en oeuvre du procédé suivant la revendication 4, avec une installation à l'émission qui présente un convertisseur analogique-numérique (2) connecté par l'intermédiaire d'un premier agencement de commutateurs (3) à l'entrée d'un groupe de mémoires (4), un convertisseur numérique-analogique (6) connecté à la sortie du groupe de mémoires (4) par l'intermédiaire d'un autre agencement de commutateurs (5), et une unité de commande (9), l'unité de commande (9) étant connectée aux deux agencements de commutateurs (3, 5) et au groupe de mémoires (4) de telle sorte qu'un échange des segments de signaux et une commande de la lecture de sortie à vitesse plus élevée soit possible, caractérisé en ce que le groupe de mémoires (4) comporte au moins trois mémoires, en ce que le premier agencement de commutateurs (3) et le groupe de mémoires (4) peuvent être commandés à partir de l'unité de commande (9) de telle sorte que le signal provenant du converseur analogique-numérique (2) puisse être introduit sous forme de cadres de signaux se chevauchant dans le temps alternativement dans chacune des mémoires du groupe de mémoires (4), et en ce que les segments de signaux sont lus partiellement en double aux points de rencontre et en ce qu'au convertisseur numérique-analogique (6) est connecté un amplificateur variable (7), également relié à l'unité de commande (9).

6. Dispositif suivant la revendication 5, avec une installation à la réception qui présente un convertisseur analogique-numérique (11) connecté par l'intermédiaire d'un troisième agencement de commutateurs (12) à l'entrée d'un groupe de mémoires (13) constitué par au moins deux mémoires, un convertisseur numérique-analogique (15) connecté à la sortie du groupe de mémoires (13) par l'intermédiaire d'un quatrième agencement de commutateurs (14), et une unité de commande (17), l'unité de commande (17) étant raccordée aux troisième et quatrième agencements de commutateurs (12, 14) et au groupe de mémoires (13) de telle sorte qu'une annulation de l'échange des segments de signaux et une commande de la lecture à une vitesse réduite soient possibles caractérisé en ce que le groupe de mémoires (13) peut être commandé à partir de l'unité de commande (17) de telle manière que les fractions de signaux transmises en double puissent être supprimées.
